# EUROPÄISCHE PATENTSCHRIFT

(11) **EP 0 524 660 B1**
(45) Veröffentlichungstag und Bekanntmachung des Hinweises auf die Patenterteilung: **30.08.1995**
(21) Anmeldenummer: 92115548.7
(22) Anmeldetag: 15.03.1989
(51) Int. Cl.: B65H 19/12

(54) **Verpackungsmaschine zum Herstellen von Packungen**
Packing machine for making packages
Machine d'emballage pour la fabrication d'emballage

(30) Priorität: 15.04.1988 DE 3812514
(43) Veröffentlichungstag der Anmeldung: 27.01.1993
(62) Teilanmeldung aus: 89104614.6
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- EP-A- 0 155 863
- EP-A- 0 260 453
- DE-A- 3 721 091
- FR-A- 1 505 340
- GB-A- 2 066 789

## Beschreibung

Die Erfindung betrifft eine Verpackungsmaschine zum Herstellen von Verpackungen, insbesondere von Zigaretten-Packungen aus bahnförmigem Verpackungsmaterial , welches von einer Bobine (Arbeitsbobine) auf einem Arbeitszapfen abziehbar ist, wobei neue "volle" Bobinen durch einen Transportzapfen in axialer Ausrichtung vor den Arbeitszapfen förderbar und durch axiales Verschieben auf diesen übertragbar sind.

Bei einer derartigen Verpackungsmaschine werden üblicherweise die Bobinen aus Verpackungsmaterial einem maschinenseitigen Bobinenvorrat entnommen und sodann dem Arbeitszapfen zugestellt. Der Transportzapfen kann auf dem Wege zum Bobinenvorrat bzw. von diesem zum Arbeitszapfen unterschiedliche Bewegungsbahnen zurücklegen. Bei einer Verpackungsmaschine gemäß EP-A-0 260 453 ist der Transportzapfen an einem Transportarm angeordnet. Dieser ist ortsfest gelagert und zwischen dem Bobinenvorrat einerseits und einem von zwei Arbeitszapfen andererseits durch Verschwenken hin- und herbewegbar. Zur Übergabe der Bobine auf den Arbeitszapfen ist es notwendig, daß zum einen die Bobine zwischen zwei Führungen in einer vorgesehenen Position festgehalten wird und zum anderen der Arbeitszapfen und der Transportzapfen in Axialrichtung verschiebbar ausgebildet sind. Der konstruktive Aufbau des Arbeitszapfens ist sehr aufwendig.

Aus der GB-A 2 066 789 ist eine spezielle Vorrichtung zum Herstellen von Zigaretten bekannt. Das Zigarettenpapier wird in Form von Bobinen mit Hilfe einer Transporteinrichtung einem Arbeitszapfen zugestellt. Die Übergabe von der Transporteinrichtung auf den Arbeitszapfen erfolgt durch Abschieben vom Transportzapfen. Hierzu sind eigens gelagerte und angetriebene Abschiebeorgane vorgesehen, die nahezu punktweise die Bobine im Bereich des Zigarettenpapiers mit Druck beaufschlagen. In ähnlicher Weise zeigt die EP-A-0 155 863 ein Abschiebeorgan für eine Bobine.

Die Aufgabe der Erfindung ist es daher, eine Verpackungsmaschine zu schaffen, die einen kontinuierlichen und zuverlässigen Bewegungsablauf beim Wechseln von Bobinen und bei zugleich einfachem konstruktivem Aufbau ermöglicht.

Zur Lösung dieser Aufgabe ist die erfindungsgemäße Verpackungsmaschine dadurch gekennzeichnet, daß der Transportzapfen in einer Schubhülse koaxial gelagert ist und daß die Schubhülse zur Überführung der Bobine vom Transportzapfen auf den Arbeitszapfen in Richtung auf den Arbeitszapfen bewegbar ist unter Mitnahme der Bobine und unter Anlage an einem radial innenliegenden Bereich der Bobine.

Das mechanische Fördermittel zur Übergabe der Bobine vom Transportzapfen an den Arbeitszapfen ist erfindungsgemäß eine koaxial zum Transportzapfen bewegbare Schubhülse, die die Bobine vom Transportzapfen auf den unmittelbar an das freie Ende des Transportzapfens anschließenden Arbeitszapfen schiebt. Dabei wird auf einen radial innenliegenden Bereich der Bobine (Bobinenkern) Druck ausgeübt. Durch die Lagerung der Schubhülse auf dem Transportzapfen sind eine sichere Führung und ein einfacher Aufbau gewährleistet.

Die Förderbewegung des Schiebers bzw. der Schubhülse wird durch den Transportarm bewirkt. Dieser ist demnach in der Übergabeposition für eine Bobine in achsparalleler Richtung bewegbar.

Bei einer bevorzugten Ausführungsform der Erfindung wird in der Übergabeposition der Transportzapfen vor das freie Ende des aufnahmebereiten Arbeitszapfens gefahren und auf diesem abgestützt. Sodann wird der Transportarm in Axialrichtung verfahren unter Mitnahme der Schubhülse. Diese wird relativ zum Transportzapfen bewegt unter Mitnahme der Bobine bis diese auf dem Arbeitszapfen sitzt.

Weitere Merkmale der Erfindung betreffen die Ausgestaltung der Förderorgane für Bobinen und Bobinenhülsen.

Ein Ausführungsbeispiel der Erfindung wird nachfolgend anhand der Zeichnungen näher erläutert. Es zeigt:
- Fig. 1: eine Bobinenstation als Teil einer Verpackungsmaschine im Grundriß,
- Fig. 2: die Vorrichtung gemäß Fig. 1 in Vorderansicht,
- Fig. 3: eine Seitenansicht der Vorrichtung gemäß Fig. 1 und 2, teilweise im Längsschnitt,
- Fig. 4: eine Einzelheit der Vorrichtung gemäß Fig. 1 bis 3, nämlich die Darstellung eines Bobinenwechsels, in Seitenansicht, teilweise im Längsschnitt,
- Fig. 5: einen Transportzapfen mit Bobine in Draufsicht, teilweise im Horizontalschnitt,
- Fig. 6: einen Transportarm als Einzelheit der Vorrichtung in Vorderansicht.

Die in den Zeichnungen als Ausführungsbeispiel dargestellte Bobinenstation entspricht in ihrem Grundaufbau der Vorrichtung gemäß DE-Patentanmeldung P 37 21 091.2. Demnach sind an einem Maschinengestell 10 einer herkömmlichen und der Einfachheit halber nicht näher gezeigten Verpackungsmaschine zwei Arbeitszapfen 11 und 12 drehbar gelagert. Die frei abstehenden bzw. auskragenden Arbeitszapfen 11, 12 dienen je zur Aufnahme einer Bobine 13.

Die Bobinen 13 sind gewickelte Rollen bahnförmigen Verpackungsmaterials, z. B. Stanniol, Kunststoff-Folie oder dgl. Für die Verarbeitung des Verpackungsmaterials innerhalb der Verpackungsmaschine wird das bahnförmige Verpackungsmaterial von einer laufenden (Arbeits-)Bobine 13a abgezogen. Ist diese verbraucht, wird das Verpackungsmaterial von einer auf dem benachbarten Arbeitzapfen 11 bereitgehaltenen, "vollen" Bobine 13 abgezogen.

Währenddessen wird der leergefahrene Arbeitszapfen 12 für die Aufnahme einer neuen, "vollen" Bobine vorbereitet. Zu diesem Zweck wird zunächst ein hülsenförmiger Bobinenkern 14 beseitigt. Danach wird eine neue Bobine auf den Arbeitszapfen 12 aufgeschoben.

Die "vollen" Bobinen 13 werden einem Bobinenvorrat 15 entnommen und alternativ dem einen oder anderen Arbeitszapfen 11, 12 zugeführt. Im Bereich des Bobinenvorrats 15 ist eine Mehrzahl von Bobinen 13 in aufrechter Ebene und in axialer Ausrichtung zueinander angeordnet. Die jeweils vornliegende Bobine 13 wird entnommen. Die nachfolgenden werden entsprechend weitergefördert. Wie bei der Vorrichtung gemäß Patentanmeldung P 37 21 091.2 liegen die Bobinen 13 des Bobinenvorrats 15 auf fördernd angetriebenen Tragwellen 16, 17 auf. Die jeweils vornliegende Bobine 13 erhält Anlage an Stützrollen 18 mit schräggerichteter Drehachse. Tragwellen 16, 17 sowie Stützrollen 18 sind an einem Traggestell 19 gelagert.

Der mechanisierte bzw. automatisierte Transport der Bobinen 13 zu den Arbeitszapfen 11, 12 wird durch einen Transportzapfen 20 bewerkstelligt. Dieser nimmt jeweils die vordere Bobine 13 im Bobinenvorrat auf, vollzieht eine Hubbewegung, damit die Bobine freikommt, bewegt sie sodann in eine Ebene vor den Arbeitszapfen 11, 12 und stellt sie daraufhin einem der beiden zu.

Der Transportzapfen 20 ist zu diesem Zweck an einem Förderer angebracht, der hier als schwenkbarer Transportarm 21 ausgebildet ist, und zwar im wesentlichen mit den Merkmalen der Patentanmeldung P 37 21 091.2.

Der Transportarm 21 ist mit einem unteren Endbereich mit einem Schwenklager 22 an einer Tragvorrichtung 23 angebracht. Diese ist in Seitenansicht (Fig. 3) U-förmig ausgebildet mit aufrechten Tragwandungen 24, 25 an den Enden.

In diesen ist eine verzahnte Hauptwelle 26 drehbar gelagert. Der Antrieb derselben erfolgt über einen Antriebsmotor 27 mit Ritzel 28, Zwischenzahnrad 29 und Zahnrad 30, welches Teil einer drehbar gelagerten Führungshülse 31 ist. In dieser ist die Hauptwelle 26 relativ unverdrehbar, jedoch axial verschiebbar gelagert. Der hin- und hergehende Drehantrieb für den Transportarm 21 wird demnach über die Führungshülse 31 auf die mit dem Transportarm 21 verbundene Hauptwelle 26 übertragen.

Die Tragvorrichtung 23 ist insgesamt in Richtung quer zur Schwenkebene des Transportarms 21 hin- und herbewegbar. Zu diesem Zweck ist an der Unterseite der Tragvorrichtung 23 eine Zahnstange 32 gebildet, mit der ein in der einen und anderen Richtung drehbares Ritzel 33 in Eingriff steht. Das durch einen nicht näher gezeigten Motor angetriebene Ritzel 33 ermöglicht eine Bewegung des Transportsarms 21 in Richtung achsparallel zu den Arbeitszapfen 11, 12. Dabei wird die Hauptwelle 26 in der ortsfesten Führungshülse 31 gleitend geführt.

Weiterhin ist, wie in der Patentanmeldung P 37 21 091.2 beschrieben, der Transportzapfen 20 relativ zum Transportarm 21 bewegbar, und zwar in Längsrichtung desselben. Zu diesem Zweck ist der Transportzapfen 20 in einem Schlitten 34 des Transportarms 21 gelagert. Der Schlitten 34 ist innerhalb des als Hohlkörper ausgebildeten Transportarms 21 in dessen Längsrichtung verschiebbar. Zur Durchführung von Stellbewegungen dient ein Stellmotor 35, der am Transportarm 21 gelagert ist. Eine Motorwelle 36 ist als Spindel ausgebildet und steht in Eingriff mit einer Spindelmutter 37. Diese wiederum ist mit dem Schlitten 34 verbunden. Drehbewegungen der Motorwelle 36 bewirken demnach Stellbewegungen des Schlittens 34 in Längsrichtung des Transportarms 21.

Wie insbesondere aus Fig. 4 ersichtlich, ist der Transportarm 21 im Querschnitt U-förmig ausgebildet. Eine Rückwand 38 ist mit einer Ausnehmung 39 für den Durchtritt des Transportzapfens 20 versehen. Der Schlitten 34 ist in Seitenwänden 40, 41 des Transportarms 21 geführt, und zwar mittels Führungsnuten 42 an den Seitenwänden 40, 41. In die Führungsnuten 42 treten formschlüssig Führungsrippen 43 des Schlittens 34 ein.

Der Transportzapfen 20 ragt einseitig aus dem Schlitten 34 bzw. dem Transportarm 21 heraus und kann dadurch eine Bobine 13 aufnehmen (Fig. 5). Die Übergabe derselben an einen der beiden Arbeitszapfen 11, 12 erfolgt bei gleichachsiger Positionierung des Transportzapfens 20 vor dem betreffenden Arbeitszapfen 11, 12 (Fig. 4). Der Transportzapfen 20 ist in Axialrichtung verschiebbar, gleitend am Transportarm 21, nämlich in dem Schlitten 34, gelagert. Dieser ist nach beiden Seiten über den Transportarm 21 hinaus verlängert und bildet eine Schubhülse 44, in der der Transportzapfen 20 gelagert ist.

Zur mechanischen, selbsttätigen Übergabe der Bobine 13 an den freien Arbeitszapfen 11, 12 ist der Transportzapfen 20 auf dem freien Ende des Arbeitszapfens 11, 12 abgestützt. Durch Verschiebung des Transportarms 21 in Axialrichtung des Arbeitszapfens 11, 12 wird der Transportzapfen 20 relativ in dem Schlitten 34 bzw. der Schubhülse 44 verschoben. Die Bobine 13 ist dabei auf dem Vorderende der Schubhülse 44 abgestützt. Diese drückt die Bobine 13 bei fortgesetzter Bewegung des Transportarms 21 auf den Arbeitszapfen 11, 12. In gleichem Maße tritt der Transportzapfen 20 aus der Bobine 13 aus.

In der Endstellung befindet sich die Bobine 13 auf dem betreffenden Arbeitszapfen 11, 12 unter Anlage an einem feststehenden Stützteller 45 des Arbeitszapfens 11, 12, Der Stützteller 45 bewirkt eine exakte Positionierung der jeweiligen Arbeits-Bobine 13a auf dem Arbeitszapfen 11, 12, auch während des Abziehens der Materialbahn.

Der Transportzapfen 20 ist federbelastet, nämlich in Richtung auf die Ausgangsposition (Fig. 5) in bezug auf den Transportarm 21. Bei dem gezeigten Ausführungsbeispiel ist der Transportzapfen 20 als Hohlkörper ausgebildet. Innerhalb desselben ist eine Rückholfeder 46 angeordnet. Diese stützt sich auf eine Endwandung 47 des Transportzapfens 20 einerseits und auf einer Stützplatte 48 andererseits ab. Die Stützplatte 48 erhält Anlage an einem Querzapfen 49, dessen Enden mit der Schubhülse 44 verbunden sind und der sich quer durch den hohlen Transportzapfen 20 hindurch erstreckt. Letzterer ist zu diesem Zweck an zwei einander gegenüberliegenden Seiten mit einem Führungsschlitz 50 für den Durchtritt der Querzapfens 49 versehen. Wenn nach Übergabe einer Bobine 13 an einen Arbeitszapfen 11, 12 der Transportarm 21 in entgegengesetzter Richtung in die Ausgangsstellung zurückbewegt wird - durch entsprechende Antriebsbewegung des Ritzels 33 - kehrt selbsttätig auch der Transportzapfen 20 in die Ausgangsposition relativ zum Transportarm 21 zurück (Fig. 5).

Die Bobinen 13 sind, wie allgemein üblich, mit einem Bobinenkern 14 versehen, auf den das Bahnmaterial gewickelt ist. Der hülsenförmige Bobinenkern 14 besteht vielfach aus Pappe, kann aber auch aus anderen Werkstoffen bestehen. Der Transportzapfen 20 tritt ebenso in den zylindrischen Bobinenkern 14 ein wie die Arbeitszapfen 11 und 12. Nach dem Leerfahren einer Bobine 13 verbleibt der Bobinenkern 14 auf dem Arbeitszapfen 11, 12. Die gezeigte Vorrichtung ist so ausgebildet, daß der Bobinenkern 14 selbsttätig von dem leergefahrenen Arbeitszapfen 11, 12 abgenommen wird.

Zu diesem Zweck ist ein Abstreifer vorgesehen, der durch entsprechende Relativbewegung den leeren Bobinenkern 14 in Axialrichtung des Arbeitszapfens 11, 12 von diesem abstreift. Wie dargestellt, ist jedem Arbeitszapfen 11, 12 ein gesonderter Hülsen-Abstreifer 51, 52 zugeordnet. Jeder dieser Hülsen-Abstreifer 51, 52 weist einen kreisbogenförmigen bzw. halbkreisförmigen Mitnehmer 53 auf. Zum Abstreifen eines Bobinenkerns 14 von einem Arbeitszapfen 11, 12 wird der Hülsen-Abstreifer 51, 52 in eine Position gefahren, in der der Mitnehmer 53 an einer innen- bzw. vom freien Ende des Arbeitszapfens 11, 12 abliegenden Stirnfläche 54 zur Anlage kommt (Fig. 1, links). Durch Verschieben des Hülsen-Abstreifers 51, 52 in Axialrichtung des Arbeitszapfens 11, 12 wird der Bobinenkern 14 von diesem abgeschoben. Der Mitnehmer 53 hat zu diesem Zweck eine dem Durchmesser des Bobinenkerns 14 entsprechende Abmessung.

Die Hülsen-Abstreifer 51, 52 sind bei der dargestellten Vorrichtung am Transportarm 21 angebracht und werden somit durch diesen betätigt. An zwei gegenüberliegenden Seiten sind jeweils Mitnehmer 53 an einem Tragarm 55 angebracht. Die beiden Tragarme 55 sind an gegenüberliegenden Seiten des Transportarms 21 befestigt, so daß sie durch Schwenkbewegung und achsparallele Bewegung des Transportarms 21 dem einen oder anderen Arbeitszapfen 11, 12 zugestellt werden können. Zum Abstreifen eines Bobinenkerns 14 von einem Arbeitszapfen 11, 12 wird der Transportarm 21 in der beschriebenen Weise in achsparalleler Richtung bewegt.

Die Tragarme 55 sind abgekröpft ausgebildet (Fig. 5). Dadurch liegen die an den Enden angeordneten Mitnehmer 53 in einer Ebene, in der sie zugleich als Anlage für eine auf dem Transportzapfen 20 angeordnete Bobine 13 dienen.

Mit der beschriebenen Vorrichtung geht eine selbsttätige, voll mechanisierte Versorgung der Arbeitszapfen 11, 12 mit Bobinen 13 wie folgt vonstatten:
In der aufrechten, mittigen Position des Transportarms 21 wird der Schlitten 34 mit dem Transportzapfen 20 in eine obere Position 56 (Fig. 6) gefahren. In dieser ist der Transportzapfen 20 auf die jeweils vordere Bobine 13 des Bobinenvorrats 15 ausgerichtet. Durch axial gerichtete Verschiebung kann der Transportzapfen 20 die vordere Bobine 13 übernehmen.

Damit diese vom Bobinenvorrat 15 freikommt, wird der Schlitten 34 mit Transportzapfen 20 in eine noch höhere, obere Endposition 57 gefahren. Nunmehr kann der Transportarm 21 in achsparalleler Richtung zurückgefahren werden in eine Ebene, in der der Transportzapfen 20 vor den Enden der Arbeitszapfen 11, 12 sich erstreckt. Der Schlitten 34 wird nun in eine untere Innenposition 58 zurückbewegt. In dieser ist der Transportzapfen 20 exakt auf die Arbeitszapfen 11, 12 ausgerichtet, wenn der Transportarm 21 vor den einen oder anderen Arbeitszapfen 11, 12 durch Schwenkbewegung gefahren wird.

In der axialen Ausrichtposition erfolgt in der beschriebenen Weise die Übergabe der Bobine 13 an den einen oder anderen Arbeitszapfen 11, 12, und zwar durch erneute axial gerichtete Verschiebung des Transportarms 21. Die Bobine 13 wird dabei durch den Transportarm 21 mitgenommen bzw. durch die Schubhülse 44.

Nach Übergabe der "vollen" Bobine 13 an einen Arbeitszapfen 11, 12 erfolgt der Anschluß der Materialbahn dieser Bobine an die ständig ablaufende Materialbahn des anderen Arbeitszapfens, sobald die laufende Bobine 13a leergefahren ist.

Vor erneuter Beschickung des leergefahrenen Arbeitszapfens 11, 12 wird der Bobinenkern 14 beseitigt. Zu diesem Zweck erfolgt eine achsparallele Verschiebung des Transportarms 21, bis sich der dem betreffenden Arbeitszapfen 11, 12 zugeordnete Hülsen-Abstreifer 51, 52 bzw. der Mitnehmer 53 in der Ebene hinter der Stirnwandung 54 des Bobinenkerns 14 befindet. Durch Schwenkbewegung des Transportarms 51 wird der Mitnehmer 53 in Abstreifposition gebracht (Fig. 1 bzw. Fig. 2). Durch erneute achsparallele Bewegung des Transportarms 21 wird der Bobinenkern 14 von dem betreffenden Arbeitszapfen 11, 12 abgeschoben.

Die Arbeitszapfen 11, 12 sind in bekannter Weise mit radial bewegbaren Klemmbacken 59 ausgestattet. Diese werden in eine radial nach außen gerichtete Klemmposition bewegt, wenn sich eine Bobine 13 auf dem betreffenden Arbeitszapfen 11, 12 befindet. Zum Aufschieben einer Bobine 13 auf den Arbeitszapfen 11, 12 bzw. zum Abstreifen des leeren Bobinenkerns 14 von dem Arbeitszapfen 11, 12 werden die Klemmbacken 59 radial nach innen bewegt, so daß eine spannungsfreie Bewegung der Bobine 13 bzw. des Bobinenkerns 14 erfolgen kann.

## Patentansprüche

1. Verpackungsmaschine zum Herstellen von Packungen, insbesondere Zigaretten-Packungen aus bahnförmigem Verpackungsmaterial, welches von einer Bobine (13a) auf einem Arbeitszapfen (11, 12) abziehbar ist, wobei neue Bobinen (13) durch einen Transportzapfen (20) in axialer Ausrichtung vor den Arbeitszapfen (11, 12) förderbar und durch axiales Verschieben auf diesen übertragbar sind, **dadurch gekennzeichnet**, daß der Transportzapfen (20) in einer Schubhülse (44) koaxial gelagert ist und daß die Schubhülse (44) zur Überführung der neuen Bobine (13) vom Transportzapfen (20) auf den Arbeitszapfen (11, 12) in Richtung auf den Arbeitszapfen unter Mitnahme der Bobine (13) und unter Anlage an einem radial innenliegenden Bereich der Bobine bewegbar ist.

2. Verpackungsmaschine nach Anspruch 1, dadurch gekennzeichnet, daß die Schubhülse (44) mit einem achsparallel zum Transportzapfen (20) bewegbaren Transportarm (21) verbunden ist.

3. Verpackungsmaschine nach Anspruch 1 oder 2, dadurch gekennzeichnet, daß der Transportzapfen (20) zur Überführung der Bobine (13) auf den Arbeitszapfen (11, 12) auf diesem abstützbar und die Schubhülse (44) relativ zum Transportzapfen unter Mitnahme der Bobine (13) in Richtung zum Arbeitszapfen (11, 12) bewegbar ist.

4. Verpackungsmaschine nach einem oder mehreren der Ansprüche 1 bis 3, dadurch gekennzeichnet, daß der Transportzapfen (20) in Richtung auf eine Ausgangsstellung durch eine Rückholfeder (46) belastet ist.

5. Verpackungsmaschine nach Anspruch 4, dadurch gekennzeichnet, daß die Rückholfeder (46) innerhalb des als Hohlzylinder ausgebildeten Transportzapfens (20) angeordnet ist, wobei ein Ende der Rückholfeder (46) an einer Endwandung (47) des Transportzapfens (20) und das andere Ende der Rückholfeder (46) an einer mit der Schubhülse (44) verbundenen Stützplatte (48) abstützbar ist.

6. Verpackungsmaschine nach Anspruch 5, dadurch gekennzeichnet, daß die Stützplatte (48) über einen Querzapfen (49) mit der Schubhülse (44) verbunden ist.

7. Verpackungsmaschine nach Anspruch 1 sowie einem oder mehreren der weiteren Ansprüche, dadurch gekennzeichnet, daß die Schubhülse (44) bzw. der Transportzapfen (20) an einem bewegbaren, insbesondere auch schwenkbaren Transportarm (21) angebracht sind und daß die Schubhülse (44) durch entsprechende Bewegung des Transportarms (21) in Axialrichtung des Transportzapfens (20) bewegbar ist.

8. Verpackungsmaschine nach Anspruch 7, dadurch gekennzeichnet, daß der Transportarm (21) den Transportzapfen (20) in gleichachsiger Position vor den Arbeitszapfen bewegt und sodann die Schubhülse (44) relativ zum Transportzapfen (20) und zum Arbeitszapfen (11, 12) unter Mitnahme der Bobine (13) verschiebt.

9. Verpackungsmaschine nach Anspruch 7 oder 8, dadurch gekennzeichnet, daß der Transportzapfen (20) axial verschiebbar am Transportarm (21) bzw. in der Schubhülse (44) gelagert und durch die Rückholfeder (46) in die Ausgangsstellung bewegbar ist.

10. Verpackungsmaschine nach Anspruch 1 sowie einem oder mehreren der weiteren Ansprüche, dadurch gekennzeichnet, daß der Arbeitszapfen (11, 12) Stützteller (45) zur Anlage einer insbesondere vollen Bobine (13, 13a) aufweist.

## Claims

1. Packaging machine for the production of packs, especially cigarette packs, from web-shaped packaging material which can be drawn off from a reel (13a) on a working journal (11, 12), new reels (13) being conveyable in axial alignment by a transport journal (20) in front of the working journal (11, 12) and being transferable onto the latter as a result of axial displacement, characterized in that the transport journal (20) is mounted coaxially in a push sleeve (44), and in that, to transfer the new reel (13) from the transport journal (20) onto the working journal (11, 12), the push sleeve (44) is movable in the direction of the working journal, at the same time taking up the reel (13) and bearing on a radially inner region of the reel.

2. Packaging machine according to Claim 1, characterized in that the push sleeve (44) is connected to a transport arm (21) movable axis-parallel to the transport journal (20).

3. Packaging machine according to Claim 1 or 2, characterized in that, to transfer the reel (13) onto the working journal (11, 12), the transport journal (20) can be supported on the latter and the push sleeve (44) is movable relative to the transport journal, at the same time taking up the reel (13) in the direction of the working journal (11, 12).

4. Packaging machine according to one or more of Claims 1 to 3, characterized in that the transport journal (20) is loaded in the direction of an initial position by a return spring (46).

5. Packaging machine according to Claim 4, characterized in that the return spring (46) is arranged within the transport journal (20) designed as a hollow cylinder, one end of the return spring (46) being supportable on an end wall (47) of the transport journal (20) and the other end of the return spring (46) being supportable on a support plate (48) connected to the push sleeve (44).

6. Packaging machine according to Claim 5, characterized in that the support plate (48) is connected to the push sleeve (44) via a crosspin (49).

7. Packaging machine according to Claim 1 and one or more of the further claims, characterized in that the push sleeve (44) and the transport journal (20) are attached to a movable, especially also pivotable, transport arm (21), and in that the push sleeve (44) is movable in the axial direction of the transport journal (20) as a result of corresponding movement of the transport arm (21).

8. Packaging machine according to Claim 7, characterized in that the transport arm (21) moves the transport journal (20) in a coaxial position in front of the working journal and then displaces the push sleeve (44) relative to the transport journal (20) and to the working journal (11, 12), with the reel (13) being taken up.

9. Packaging machine according to Claim 7 or 8, characterized in that the transport journal (20) is mounted axially displaceably on the transport arm (21) or in the push sleeve (44) and is movable into the initial position by means of the return spring (46).

10. Packaging machine according to Claim 1 and one or more of the further claims, characterized in that the working journal (11, 12) has supporting dishes (45) for the bearing of an especially full reel (13, 13a).

## Revendications

1. Machine d'emballage pour fabriquer des emballages, en particulier, des paquets de cigarettes, à partir d'un matériau d'emballage en forme de bande qui peut être extrait depuis une bobine (13a), placée sur un tourillon de travail (11, 12), de nouvelles bobines (13) pouvant être transportées au moyen d'un tourillon de transport (20) suivant un alignement axial devant le tourillon de travail (11, 12) et être transférées sur celui-ci par déplacement axial, caractérisée en ce que le tourillon de transport (20) est monté co-axialement dans une douille à coulissement (44) et en ce que la douille à coulissement (44) est déplaçable pour effectuer le transfert de la nouvelle bobine (13) depuis le tourillon de transport (20) sur le tourillon de travail (11, 12), dans la direction du tourillon de travail, avec entraînement de la bobine (13) et avec appui sur une zone radialement intérieure de la bobine.

2. Machine d'emballage selon la revendication 1, caractérisée en ce que la douille à coulissement (44) est reliée à un bras de transport (21) déplaçable parallèlement à l'axe d'un tourillon de transport (20).

3. Machine d'emballage selon la revendication 1 ou 2, caractérisée en ce que le tourillon de transport (20), pour effectuer le transfert de la bobine (13) sur le tourillon de travail (11, 12), peut être soutenu sur celui-ci et la douille à coulissement (44) est déplaçable par rapport au tourillon de transport avec entraînement de la bobine (13) dans la direction du tourillon de travail (11, 12).

4. Machine d'emballage selon l'une ou plusieurs des revendications 1 à 3, caractérisée en ce que tourillon de transport (20) est sollicité en direction par un ressort de rappel (46) dans une position initiale.

5. Machine d'emballage selon la revendication 4, caractérisée en ce que le ressort de rappel (46) est disposé à l'intérieur du tourillon de transport (20) réalisé sous forme de cylindre creux, une extrémité du ressort de rappel (46) pouvant prendre appui sur une paroi d'extrémité (47) du tourillon de transport (20) et l'autre extrémité du ressort de rappel (46) pouvant prendre appui sur une plaque d'appui (48) reliée à la douille à coulissement (44).

6. Machine d'emballage selon la revendication 5, caractérisée en ce que la plaque d'appui (48) est reliée à la douille de coulissement (44) par un tourillon transversal (49).

7. Machine d'emballage selon la revendication 1 ainsi que selon l'une ou plusieurs des autres revendications, caractérisée en ce que la douille à coulissement (44) respectivement le tourillon de transport (20) sont montés sur un bras de transport (21) déplaçable en particulier également pivotant et en ce que la douille à coulissement (44) est déplaçable en direction axiale du tourillon de transport (20) par un déplacement correspondant du bras de transport (21).

8. Machine d'emballage selon la revendication 7, caractérisée en ce que le bras de transport (21) déplace le tourillon de transport (20) dans une position conservant son axe, devant le tourillon de travail puis la douille à coulissement (44) est déplacée par rapport au tourillon de transport (20) et par rapport au tourillon de travail (11, 12), en entraînant la bobine (13).

9. Machine d'emballage selon la revendication 7 ou 8, caractérisée en ce que le tourillon de transport (20) est déplaçable axialement sur le bras de transport (21) respectivement dans le manchon à coulissement (44) et est déplaçable en position initiale au moyen du ressort de rappel (46).

10. Machine d'emballage selon la revendication 1 ainsi que selon l'une ou plusieurs des autres revendications, caractérisée en ce que le tourillon de travail (11, 12) présente des disques d'appui (45) destinés à l'appui d'une bobine (13, 13a), en particulier pleine.
